# EUROPÄISCHE PATENTANMELDUNG

(11) **EP 0 556 677 A1**
(43) Veröffentlichungstag der Anmeldung: **25.08.1993**
(21) Anmeldenummer: 93101884.0
(22) Anmeldetag: 06.02.1993
(51) Int. Cl.: A63B 21/06, A63B 21/16

(54) **Fitnessgerät**

(30) Priorität: 18.02.1992 AT 284/92
(71) Anmelder: Hauser, Franz, A-2600 Neunkirchen (AT)
(72) Erfinder: Hauser, Franz, A-2600 Neunkirchen (AT)
(74) Vertreter: Puchberger, Peter, Dipl.-Ing.

(57) **Zusammenfassung**

Die Erfindung betrifft ein Fitnessgerät und ist dadurch gekennzeichnet, daß zwei im wesentlichen lotrechte Führungsstangen (3) vorgesehen sind, die an einer Wand, Türstock oder dgl. und gegebenenfalls am Boden befestigbar sind, und daß an den Führungsstangen (3) Übungsgeräte fest oder verschiebbar anordbar sind.

## Beschreibung

Die bekannten Fitnessgeräte haben den Nachteil, daß sie viel Platz erfordern und einen eigenen Raum benötigen, da sie im Wohnbereich stören und unschön sind. Sie umfassen zumeist auch ein Gerät zum Stemmen mit einer Querstange, auf der gegebenenfalls verschiedene Gewichte befestigbar sind. Überdies ist bei den meisten Fitnessgeräten der Aufbau und eine nachfolgende Demontage sehr aufwendig und wird daher meist unterlassen. Weitere Nachteile bekannter Fitnessgeräte liegen darin, daß für eine sichere Benutzung der Stemmvorrichtungen ein Helfer notwendig sein kann und bei den Übungen störender Lärm entsteht.

Mit dem erfindungsgemäßen Fitnessgerät werden unter anderem die genannten Nachteile vermieden.

Das Fitnessgerät gemäß Erfindung ist dadurch gekennzeichnet, daß zwei im wesentlichen lotrechte Führungsstangen vorgesehen sind, die an einer Wand, Türstock oder dgl. und gegebenenfalls am Boden befestigbar sind, und daß an den Führungsstangen Übungsgeräte fest oder verschiebbar anordbar sind. Weitere vorteilhafte Merkmale sind den Ansprüchen, den Zeichnungen un der nachfolgenden Beschreibung zu entnehmen.

Im Folgenden wird die Erfindung in einem Ausführungsbeispiel an Hand der Zeichnungen näher beschrieben. Fig.1 ist die Ansicht des Gerätes in einer Funktionsstellung und Fig.2 die Ansicht des gleichen Gerätes in Übungsstellung. Fig.3 ist ein Schnitt gemäß der Linie III-III in Fig.2. Die Fig. 4 und 5 sind Darstellungen des Führungselementes und die Fig. 6 und 7 Zeigen Details der Befestigung der Führungsstangen an einer Wand. Fig.8 zeigt ein weiteres Ausführungsbeispiel in einer Ansicht gemäß Fig.3. Die Fig.9 und 10 sind zwei Ansichten einer weiteren Ausführung des Führungselementes und Fig.11 zeigt eine Anwendungssart für das Fitnessgerät.

Das Fitnessgerät umfaßt gemäß Fig.1 eine Querstange 1, die mittels Führungselementen 2 an zwei lotrechten Führungsstangen 3 geführt ist und entlang dieser Führungsstangen nach oben oder nach unten leicht verschoben werden kann. In Fig.1 ist die oberste Stellung der Querstange 1 eingezeichnet, in der das Fitnessgerät in Ruhestellung ist und als Raumschmuck dienen kann. Die beiden Führungsstangen 3 sind an der Wand 4 im Bereich einer Wandausnehmung 5 angeordnet, die hier als Türdurbruch zwischen zwei Zimmern ausgebildet ist. Der Boden 6 ist geschnitten dargestellt und zeigt zwei Bodenausnehmungen 7, in denen die unteren Enden der Führungsstangen 3 eingerastet sind.

Die Führungsstangen 3 sind als Rohre ausgebildet und oben abgewinkelt (siehe Fig.3) und der obere kürzere Schenkel ist jeweils an der Wand mittels einer Wandbefestigung 8 befestigt.

Die Führungsstangen 3 weisen in bestimmten Abständen Rastlöcher 9 auf und in den jeweils obersten Rastlöchern sitzen Haltebolzen 10, die die Führungselemente 2 und damit die Querstange 1 in der eingezeichneten Position halten. Die Haltebolzen 10 sind in die Rastlöcher 9 einsteckbar und wieder herausziehbar, sodaß in beliebiger Höhe untere Anschlagpunkte eingestellt werden können. Zwischen den Führungselementen 2 und den Haltebolzen 10 können noch Federn vorgesehen werden (siehe Fig.2).

Die beiden Enden der Querstangen 1 sind beispielsweise mit je einer Messingkugel 11 versehen und diese Messingkugeln können sowohl als Gewicht für die Stemmübungen als auch als Verzierung dienen.

Die Fig.2 und 3 zeigen das Fitnessgerät in Übungsstellung. Die Haltebolzen 10 sind weiter unten eingesteckt, sodaß sich die Querstange 1 in einer Höhe befindet, die für die gewünschte Übung passend ist. Zwischen den Haltebolzen 10 und den Führungselementen 2 sind Druckfedern 12 angeordnet, die als Stossdämpfer dienen. Zur Gewichtserhöhung wurden die Kugeln 11 abgenommen und an den Enden der Querstange 1 Gewichte 13 aufgeschoben. Die Querstange 1 kann mit den Gewichten unter Führung der Führungsstangen 3 nach oben gestemmt und wieder abgesenkt werden, wobei die Haltebolzen 10 als Anschlagelemente dienen und die Federn 12 eine Pufferfunktion ausüben. Somit ist ein gefahrloses Üben ohne zusätzliche Hilfspersonen möglich.

Nach Beendigung der Fitnessübungen müssen lediglich (gewünschtenfalls) die Gewichte 13 abgenommen, die Kugeln 11 wieder aufgesteckt und die Querstange nach oben in die Endlage gebracht werden, wie sie in Fig.1 dargestellt ist.

Wie den Fig. 4 und 5 zu entnehmen ist, bestehen die Führungselemente aus einem massiven Block, der zB. aus Kunststoff gebildet sein kann. Er weist zwei sich im Raum kreuzende Ausnehmungen 14, 15 auf, die der Aufnahme der jeweiligen Führungsstange 3 und der Querstange 1 dienen. Die Querstange 1 kann in den Ausnehmungen 15 festsitzen, während die Ausnehmung 14 mit genügend Spiel gegenüber der Führungsstange 3 ausgebildet sein muß, um ein leichtes Gleiten zu ermöglichen. Der Schlitz 16 kann vorgesehen sein, um ein solches Spiel vorzusehen.

Die Fig. 6,7 zeigen eine Befestigungsmöglichkeit des oberen kürzeren Schenkels der Führungsstange 3 an der Wand. Die Befestigungsplatte 8 weist einen Zapfen 17 auf, über den das rohrförmige Ende der Führungsstange 3 geschoben werden kann. Mittels des Splintes 18 ist eine sichere Befestigung möglich. Nach dem Herausziehen des Splintes 18 kann die Führungsstange 3 von der Wand etwas weggekippt und dann aus der Bodenausnehmung 7 herausgehoben werden, um die Führungsstange zu entfernen.

Die dargestellte Befestigung der Führungsstangen 3 im Bodenbereich durch Einsetzen in Ausnehmungen 7 ist ebenfalls nur beispielhaft. Es kann vorteilhaft sein, auch am Boden je eine Befestigungsplatte mit einem nach oben ragenden Zapfen vorzusehen, auf den das untere Ende der rohrförmigen Befestigungsstange 3 aufgesetzt wird.

In Fig.8 ist ein weiteres Ausführungsbeispiel dargestellt. Die Führungsstange 3 besteht hier aus der geraden Stange 19 und einem Arm 20, der den kürzeren Schenkel der Führungsstange bildet. Der Arm 20 weist an einem Ende die Wandbefestigung 8 und am anderen Ende eine Hülse 21 auf, die das obere Ende der geraden Stange 19 umfaßt. Unten am Boden ist ein Befestigungswinkel 22 vorgesehen, der einerseits am Türstock 23 festgeschraubt ist und andererseits mit der geraden Stange 19 verrastet ist. Auch die obere Wandbefestigung 8 ist am Türstock 23 angeschraubt. Diese Befestigungen haben den Vorteil, daß der Splint 18 (Fig.7) entfallen kann und der Boden 6 nicht verändert werden muß, wie dies zB. bei der Ausnehmung 7 der Fall ist.

Die erfindungsgemäße Konstruktion kann vorteilhaft auch für andere Fitnessgeräte als Basis dienen, nicht nur für das Stemmgerät gemäß den dargestellten Beispielen. Im Bereich der Wandausnehmung kann zB. eine Ruderbank aufgestellt und an den Führungsstangen 3 fixiert werden. Es können Seilzugvorrichtungen befestigt werden, etc.

Die Fig. 9 und 10 zeigen in zwei Ansichten eine weitere vorteilhafte Ausführungsform des Führungselementes ähnlich dem zuvor beschriebenen Führungselement 2. Das hier gezeigte Führungselement 24 umfaßt im wesentlichen ein Linearkugellager 25, das mittels der im Inneren befindlichen Kugeln 26 auf der Führungsstange 3 läuft. Auf dem Linearkugellager 25 sitzt ein Flansch 27, mit dem an jeder Seite ein Bügel 28 verschraubt ist, der zB. die Querstange 1 aufnimmt. Das Linearkugellager hat als Führungselement den Vorteil, praktisch reibungslos auf der Führungsstange zu gleiten, auch wenn Kippkräfte einwirken.

Fig.11 zeigt eine Anwendungsart des Fitnessgerätes bei der nur eine der Führungsstangen 3 eingesetzt wird. In verschiedenen Höhen sind in der Führungsstange 3 Querbohrungen 29 vorgesehen. In einer dieser Querbohrungen 29 sitzt eine Achse 30 für zwei Umlenkrollen 31, über die zwei Zugseile 32 laufen. Haltebügel 33 verhindern das Herausspringen der Zugseile aus den Umlenkrollen 31. Die Zugseile 32 führen parallel zur Führungsstange 3 nach unten zum Führungselement 24, das mit einer kurzen Querstange 34 versehen ist, auf der Gewichte 35 angeordnet sind. An den anderen Enden der Zugseile ist ein Handgriff 36 vorgesehen. Durch Zug an den Zugseilen 32 in Richtung des Pfeiles 37 wird die Gewichtsanordnung nach oben oder nach unten bewegt, entsprechend dem Pfeil 38. Je nach Höhe der Anordnung der Umlenkrollen 31 an der Führungsstange und Körperstellung können verschiedene Muskelpartien des Körpers trainiert werden.

In der Ausführung gemäß Fig.11 ist am unteren Ende der Führungsstange 3 eine zusätzliche Wandstütze 39 vorgesehen, die sowohl mit der Führungsstange 3 als auch mit der Wand fest verbunden ist. Diese Wandstütze kann sowohl als unterer Anschlag für das Führungselement 24 als auch als zusätzliche oder alleinige Befestigung des unteren Endes der Führungsstange 3 gegenüber der Wand dienen. Solche Wandstützen können in vorteilhafter Weise auch bei den übrigen Ausführungsbeispielen gemäß den Fig. 1 bis 8 vorgesehen werden.

## Patentansprüche

1. Fitnessgerät, dadurch gekennzeichnet, daß zwei im wesentlichen lotrechte Führungsstangen (3) vorgesehen sind, die an einer Wand, Türstock oder dgl. und gegebenenfalls am Boden befestigbar sind, und daß an den Führungsstangen (3) Übungsgeräte fest oder verschiebbar anordbar sind.

2. Fitnessgerät, dadurch gekennzeichnet, daß es eine gegebenenfalls mit Gewichten versehbare Querstange aufweist, und daß die Querstange (1) an wenigstens einer lotrechten Führungsstangen (3) mittels Führungselementen (2, 24) geführt ist.

3. Fitnessgerät nach Anspruch 1 oder 2, dadurch gekennzeichnet, daß die Führungsstangen (3) zwei im Winkel zueinander stehende Schenkel aufweisen und der kürzere Schenkel an einer Wand (4) oder dgl. befestigt und das Ende des längeren Schenkels am Boden (6) abgestützt ist, wobei die Wand (4) zwischen den Führungsstangen (3) eine Wandausnehmung (5) aufweist.

4. Fitnessgerät nach den Ansprüchen 1, 2 oder 3, dadurch gekennzeichnet, daß die Führungselemente (2) aus einem massiven Block zB. aus Kunststoff gebildet sind, der zwei sich im Raum kreuzende durchgehende Ausnehmungen (14,15) aufweist, wobei die eine Ausnehmung (15) die Querstange (1) und die andere Ausnehmung (14) die Führungsstange (3) aufnimmt.

5. Fitnessgerät nach Anspruch 4, dadurch gekennzeichnet, daß die Ausnehmung (14) des Führungselementes (2) geschlitzt ist (Schlitz 16).

6. Fitnessgerät nach einem der Ansprüche 1 bis 5, dadurch gekennzeichnet, daß die Führungsstangen (3) Rastlöcher (9) für das Einrasten von Haltebolzen (10) in gewünschter Höhe über dem Boden (6) aufweisen.

7. Fitnessgerät nach einem der vorhergehenden Ansprüche, dadurch gekennzeichnet, daß unterhalb der Führungselemente (2) Federn (12) vorgesehen sind, um die Querstange (1) mit dem daran befestigten Gewichten (13, Kugel 11) nach unten abzufedern.

8. Fitnessgerät nach einem der vorhergehenden Ansprüche, dadurch gekennzeichnet, daß auf die Enden der Querstange Dekorationselemente (Messingkugeln 11) aufsteckbar sind.

9. Fitnessgerät nach einem der vorhergehenden Ansprüche, dadurch gekennzeichnet, daß die Befestigung der Führungsstangen (3) an der Wand (4) mittels einer Befestigungsplatte (8) erfolgt, die einen Zapfen (17) aufweist, auf den der kürzere Schenkel der Führungsstange (3) steckbar ist.

10. Fitnessgerät nach Anspruch 8, dadurch gekennzeichnet, daß zur Befestigung der Führungsstange (3) am Zapfen (17) ein Splint (18) vorgesehen ist, der in Ausnehmungen des Zapfens (17) und der Führungsstange (3) eingreift.

11. Fitnessgerät nach einem der vorhergehenden Ansprüche, dadurch gekennzeichnet, daß der kürzere Schenkel als mit der Wand oder dem Türstock (23) verbundener Arm (20) ausgebildet ist, der mit dem längeren Schenkel (gerade Stange 19) verrastet ist.

12. Fitnessgerät nach einem der vorhergehenden Ansprüche, dadurch gekennzeichnet, daß zur Bodenbefestigung der Führungsstangen (3) Befestigungswinkel (22) vorgesehen sind, die an der Wand oder am Türstock (23) befestigt sind.

13. Fitnessgerät nach einem der vorhergehenden Ansprüche, dadurch gekennzeichnet, daß die Führungselemente (24) durch Linearkugellager (25) gebildet sind, die entlang der Führungsstangen (3) verschiebbar sind und die mit der Querstange (1, 34) oder anderen Zubehörteilen des Fitnessgerätes verbunden sind.

14. Fitnessgerät nach Anspruch 13, dadurch gekennzeichnet, daß an einer Führungsstange (3) Umlenkrollen (31) für Seilzüge (32) angeordnet sind und daß die Seilzüge an einem Ende mit dem Führungselement, das gegebenenfalls mit Gewichten (35) beschwert ist, verbunden sind.
